# EUROPÄISCHE PATENTSCHRIFT

(11) **EP 2 862 807 B1**
(45) Veröffentlichungstag und Bekanntmachung des Hinweises auf die Patenterteilung: **04.10.2017**
(21) Anmeldenummer: 14182209.8
(22) Anmeldetag: 26.08.2014
(51) Int. Cl.: B65B 31/02

(54) **Vakuumschublade und Küchenmöbel**
Vacuum drawer and kitchen furniture
Tiroir à vide et meuble de cuisine

(30) Priorität: 16.10.2013 DE 102013017248
(43) Veröffentlichungstag der Anmeldung: 22.04.2015
(73) Patentinhaber: MICHATEK, k.s., 07101 Michalovce (SK)
(72) Erfinder: Bocks, Stefan, 83112 Frasdorf (DE); Kofler, Robert, 6334 Schwoich (AT); Weweck, Alexander, 83134 Prutting (DE); Harlander, Florian, 6342 Niederndorf (AT); Kopfensteiner, Peter, 6341 Ebbs (AT)
(74) Vertreter: Zinnecker, Armin

(56) Entgegenhaltungen:
- EP-A1- 2 062 823
- EP-A1- 2 143 642
- WO-A1-2010/093266
- US-A1- 2012 159 898
- US-B2- 8 327 606

## Beschreibung

Die Erfindung betrifft eine Vakuumschublade zum Vakuumieren von Lebensmitteln mit einer verschliessbaren Vakuumkammer, einer Vakuumpumpe und einen innerhalb der Vakuumkammer angeordneten Schweißbalken zum Verschweißen eines in die Kammer eingelegten Behältnisses.

Vakuumiergeräte umfassen eine Vakuumkammer, in die ein geeignetes Behältnis, beispielsweise in Form eines versiegelbaren Beutels, eingelegt wird. Innerhalb der Kammer erstreckt sich ein Schweißbalken, der in vertikaler Richtung höhenverstellbar ist. Das mit Lebensmitteln befüllte Behältnis wird in die Vakuumkammer eingelegt, diese im Anschluss über einen Deckel luftdicht verschlossen wird, um mittels einer Vakuumpumpe ein Kammervakuum zu erzeugen.

Da der Schweißbalken zunächst in geöffneter Stellung positioniert ist, kann auch die Luft aus dem Behältnis abgesaugt werden. Im Anschluss wird der Schweißbalken höhenverstellt und der Beutel zwischen Schweißbalken und Gegenstelle eingeklemmt. Über die zugeführte Schweißenergie wird der Beutel versiegelt.

Aus der nicht vorveröffentlichten Patentschrift DE 10 2013 014 656 ist es bekannt, ein derartiges Vakuumiergerät in eine Schublade zu integrieren. In der darin beschriebenen Ausgestaltung muss der Vakuumdeckel manuell betätigt werden. Zudem besteht die Gefahr, dass der geöffnete Vakuumkammerdeckel mit darüber angeordneten Geräten des Küchenmöbels kollidieren kann.

Aus der WO 2010/0396266 A1 ist eine Vorrichtung zur Sterilisation und anschließender Vakuumierung von beliebigen Gegenständen bekannt. Eine Betätigung der Klappe zum Verschluss einer Vakuumkammer erfolgt manuell durch den Nutzer.

Aus der US 8,327,606 B2 ist ein ähnlich aufgebautes Gerät zum Sterilisieren und Vakuumieren von eingelegten Gegenständen bekannt. Beim Einfahren der Schublade in das Gehäuse werden die offenen Beutelränder mit Hilfe von zwei Klemmen gegen eine Art Schnorchel zum Absaugen der Luft innerhalb des Beutels geklemmt. Hier wird also lediglich der Beutel über eine entsprechende Schlauchverbindung vakuumiert.

Die EP 2 062 823 A1 zeigt eine konventionelle Vakuumschublade, bei dem die Vakuumkammer vollständig in den Schubladenkorpus einfahrbar ist. Der Deckel der Kammer muss vor dem Verschließen bzw. Einfahren des Schubladenauszuges manuell betätigt werden.

Die EP 2 143 642 A1 zeigt eine Schalenversiegelungsmaschine. Die Vakuumkammer wird durch zwei Vakuumkammerteile gebildet, die über einen Spindelantrieb aufeinander zu bewegt und dadurch luftdicht verschlossen werden.

Eine ähnliche Schalenversiegelungsmaschine ist aus der US 2012/0159898 A1 bekannt.

Die Aufgabe der vorliegenden Erfindung verfolgt das Ziel, die Handhabung einer Vakuumschublade zu verbessern und die genannte Kollisionsgefahr zu reduzieren. Diese Aufgabe wird durch eine Vakuumschublade gemäß den Merkmalen des Anspruchs 1 gelöst. Vorteilhafte Ausgestaltungen der Vakuumschublade sind Gegenstand der abhängigen Ansprüche 2 bis 7.

Entsprechend wird eine Vakuumschublade zum Vakuumieren von Lebensmitteln mit einer verschliessbaren Vakuumkammer vorgeschlagen. Die Vakuumkammer ist dabei am Schubladenauszug angeordnet, sodass das Kammervolumen nach dem Ausziehen der Schublade für den Benutzer zugänglich ist. Zudem weist die Vakuumschublade eine Vakuumpumpe zur Erzeugung eines Vakuums innerhalb der Vakuumkammer auf und optional wenigstens einen innerhalb der Vakuumkammer angeordneten Schweißbalken zum Verschweißen eines in die Kammer eingelegten Behältnisses, insbesondere in Form eines flexiblen versiegelbaren Beutels. Erfindungsgemäß ist nunmehr vorgesehen, dass die Schublade derart ausgeführt ist, sodass die Vakuumkammer beim Ausziehen der Schublade automatisch geöffnet und beim Einschieben der Schublade automatisch luftdicht verschlossen wird. Damit entfällt der zusätzliche Schritt des Öffnens der Vakuumkammer, sodass der Benutzer direkt nach dem Ausziehen des Schubladenauszuges direkten Zugang zur Vakuumkammer hat und den Beutel darin platzieren kann.

Weiterhin wird die Vakuumkammer beim Einfahren der Schublade automatisch luftdicht verschlossen, sodass Vakuumierfehler aufgrund einer nicht ordnungsgemäß verschlossenen Vakuumkammer minimiert werden.

Der Vakuumkammerverschluss kann entweder ein gesonderter Deckelteil sein, der am Schubladenauszug oder alternativ am Schubladengehäuse angeordnet ist. Alternativ ist es denkbar, eine geeignete Verschlussfläche des Schubladengehäuses als Vakuumkammerverschluss zu nutzen. Beim Verschliessen der Vakuumschublade werden der Deckelteil oder die Verschlussfläche mit dem Öffnungsrand der Vakuumkammer zusammengesetzt, sodass ein luftdichtes Kammervolumen entsteht, das den zu versiegelnden Beutel beinhaltet.

In der Erfindung verbleibt der Vakuumkammerverschluss teilweise oder vollständig beim Öffnen der Schublade im Schubladengehäuse. Dies ist insbesondere dann der Fall, wenn als Vakuumkammerverschluss eine Verschlussfläche des Schubladengehäuses genutzt wird. Alternativ kann ein separates Deckelteil innerhalb des Schubladengehäuses angeordnet sein, insbesondere fest innerhalb des Schubladengehäuses, besonders bevorzugt an der Innenseite einer oberen Gehäuseabdeckung zu befestigen. Durch den Verbleib des Vakuumkammerverschlusses innerhalb des Schubladengehäuses wird die Kollisionsgefahr des Vakuumkammerverschlusses, insbesondere bei geöffneter Deckelstellung reduziert. Oftmals sind überhalb der Vakuumschublade weitere Geräte in einer Küchenzeile angeordnet, so dass eine Kollisionsgefahr zwischen dem geöffneten Vakuumkammerdeckel und diesen Geräten bestehen würden. Zudem können Beschädigungen auftreten, wenn die Schublade aus Versehen bei geöffneter Deckelstellung in das Schubladengehäuse eingefahren wird. Diese Nachteile können durch die vorteilhafte Ausgestaltung vermieden werden.

Denkbar ist es, dass die Vakuumkammer alleindurch die Einfahrbewegung der Schublade gegen den Vakuumkammerverschluss gefahren wird. Zwischen Vakuumkammerverschluss und Kammerrand, bevorzugt zwischen Deckeldichtung und Kammerrand, treten während des Einfahrens starke Reibungskräfte auf. In einer besonders bevorzugten Ausgestaltung der Erfindung ist es deshalb vorgesehen, dass die Vakuumkammer schwimmend am Schubladenauszug gelagert ist, um dadurch einen weiteren Freiheitsgrad für eine Relativbewegung gegenüber dem Vakuumkammerverschluss zu schaffen. Neben der Relativbewegung in Einschubrichtung kann die Kammer in einer zusätzlich Richtung gegenüber dem Vakuumkammerverschluss, vorzugsweise quer zur Einschubrichtung bewegt werden. Ins- besondere ist die Vakuumkammer senkrecht zur Einschubrichtung, d.h. in Vertikalrichtung, bewegbar, sodass diese in Richtung der an der oberen Gehäuseabdeckung angeordneten Verschlussfläche bzw. Deckelteils bewegbar ist. Denkbar ist es, dass die Vakuumkammer randseitig auf geeigneten Anschlagflächen des Schubladenauszuges lose aufliegt.

Die Verlagerung der schwimmend gelagerten Vakuumkammer erfolgt durch ein oder mehrere Hebemittel im Schubladengehäuse, die beim Einfahren des Schubladenauszugs die Vakuumkammer automatisch anheben, insbesondere in Richtung des Deckelteils beziehungsweise der Verschlussfläche anheben. Beim Ausfahren der Schublade senkt sich die Vakuumkammer automatisch.

Derartige Hebemittel sind keilartig ausgeführt. Die Vakuumkammer wird beim Einfahren der Schublade auf die ein oder mehreren bodenseitig angeordneten Keile aufgeschoben und dadurch vertikal nach oben in Richtung des Deckelteils bzw. der Verschlussfläche angehoben.

Durch die schwimmende Lagerung der Vakuumkammer und das nachfolgende Anheben in Richtung des Deckelteils bzw. der Verschlussfläche lassen sich die auftretenden Reibungskräfte während der Einschubbewegung reduzieren. Gleiches gilt für die Ausschubbewegung der Schublade.

Damit das Vakuumierbehältnis beim Schliessen oder Öffnen der Schublade in der gewünschten Position für die Vakuumierung verbleibt können ein oder mehrere Fixierungsmittel innerhalb der Vakuumkammer vorgesehen sein.

Denkbar ist es, dass ein oder mehrere Fixierungsmittel in Form einer Dichtungslippe, insbesondere in Form einer Gummilippe ausgeführt sind, über die das Behältnis bzw. der Beutel klemmbar ist und ein Verrutschen der Beutelöffnung während des Ein- und Ausfahrvorgangs verhindert wird.

Alternativ oder zusätzlich kann das Behältnis bzw. der Beutel über ein oder mehrere Magnete an einer entsprechenden Position innerhalb der Vakuumkammer gehalten werden. Denkbar ist es, dass diese Magnete in den Schweißbalken integriert sind und der Beutel folglich auf dem Schweißbalken fixierbar ist. Das Behältnis bzw. der Beutel weisen in diesem Fall geeignete magnetisierbare Materialien auf.

Denkbar ist auch eine Integration eines Klemmbalkens, der das Behältnis bzw. den Beutel in der gewünschten Position innerhalb der Vakuumkammer fixiert.

In einer alternativen Ausführungsform der vorliegenden Erfindung kann vorgesehen sein, dass die Dichtungsebene des Vakuumverschlusses, insbesondere eine Silikondichtung, die ein luftdichtes Verschliessen zwischen dem Vakuumverschluss und der Vakuumkammer ermöglicht, schräg ausgerichtet ist, insbesondere geneigt zur Ein- und Ausfahrrichtung der Schublade. Auf diese Weise kann die Reibung zwischen Silikondichtung und Vakuumkammer beim Ein- und Ausfahren ebenfalls reduziert werden und dennoch ein luftdichter Verschluss bei eingefahrener Schublade erreicht werden.

Die vorliegende Erfindung ist zudem auf die Verwendung einer Vakuumschublade gemäß der vorliegenden Erfindung bzw. einer vorteilhaften Ausgestaltung der vorliegenden Erfindung für ein Möbelstück, insbesondere für ein Küchenmöbel gerichtet. Das Möbelstück beziehungsweise das Küchenmöbel weist offensichtlich dieselben Vorteile und Eigenschaften wie die erfindungsgemäße Vakuumschublade auf, weshalb an dieser Stelle auf eine widerholende Beschreibung verzichtet wird.

Weiterhin betrifft die Erfindung ein Küchenmöbel mit einer Vakuumschublade gemäß der vorliegenden Erfindung bzw. einer vorteilhaften Ausgestaltung der Erfindung. Auch für diesen Fall weist das Küchenmöbel offensichtlich dieselben Vorteile und Eigenschaften auf, wie die erfindungsgemäße Vakuumschublade.

Weitere Vorteile und Eigenschaften der Erfindung sollen im Folgenden anhand der in den Zeichnungen dargestellten Ausführungsbeispiele für eine Vakuumschublade erläutert werden. Es zeigen:
- Fig. 1:: vier isometrische Darstellungen der erfindungsgemäßen Vakuumschublade mit ein- und ausgefahrener Schublade und geöffneter bzw. geschlossener Gehäuseabdeckung,
- Fig. 2:: eine Draufsicht auf die erfindungsgemäße Vakuumschublade,
- Fig. 3:: zwei Schnittdarstellungen der Vakuumschublade mit ausgefahrener sowie geschlossener Schublade und
- Fig. 4:: zwei weitere Schnittdarstellungen der erfindungsgemäßen Vakuumschublade gemäß einer alternativen Ausgestaltung mit ausgefahrener und geschlossener Schublade.

Die vier Figuren 1a, b, c, d zeigen perspektivische Seitenansichten der erfindungsgemäßen Vakuumschublade für ein Küchenmöbel. Die dargestellte Schublade hat eine Einbauhöhe von nur 140 mm und entspricht dem Normmaß von Einbauküchen.

Die dargestellte Vakuumschublade umfasst einen Schubladenauszug 12, der in einem Schubladenkorpus 11 über seitliche Führungsschienen 13 längsverschieblich geführt ist. Die Frontabdeckung des Schubladenauszuges 12 weist einen Griff zum Ein- und Ausfahren der Schublade 12 in den Korpus 11 auf.

Die beiden Figur 1a, 1b zeigen die Vakuumschublade mit geschlossenem Schubladenauszug 11, in den Figuren 1c, 1d ist der Schubladenauszug 11 hingegen ausgefahren. Für eine bessere Einsicht in das Schubladengehäuse 12 zeigen die Figur 1b, 1d das Gehäuse jeweils mit geöffneter Abdeckung.

Der Schubladenauszug 11 nimmt über das gesamte Flächenmaß die Vakuumkammer 20 auf. Im hinteren Teil des Schubladenkorpus 12 sitzt eine Vakuumpumpe 21, die mit der Vakuumkammer 20 strömungstechnisch gekoppelt ist und zur Vakuumerzeugung die Luft aus der Kammer 20 abpumpen kann. Die Vakuumpumpe 21 ist bodenseitig am Schubladenkorpus 11 befestigt und verbleibt beim Ausziehen des Schubladenauszuges 11 im Korpus 12.

Für den Vakuumiervorgang kann die Vakuumkammer 20 mit einem Deckel 22 luftdicht verschlossen werden, so dass über die Vakuumpumpe 21 das notwendige Vakuum innerhalb der geschlossenen Vakuumkammer 20 erzeugt werden kann. Wie die Vakuumpumpe 21 verbleibt auch das separate Deckelteil 22 beim Ausziehen des Schubladenauszuges 11 im Gehäuse 12, wie dies insbesondere der Figur 1d zu entnehmen ist. Der Deckel 22 ist innerhalb des Gehäuses 11 fixiert, beispielsweise an der Innenseite der oberen Gehäuseabdeckung und/oder an entsprechenden Profilen der Gehäuseseitenwände.

Für das Versiegeln eines eingelegten Beutels dient der innerhalb der Vakuumkammer 20 vorgesehene Schweißbalken 30, der sich in Schubladeneinschubrichtung über die gesamte Kammerbreite erstreckt. Der mit Lebensmitteln befüllte Beutel wird zum Vakuumieren in die Kammer 20 eingelegt, wobei der Beutel auf dem Schweißbalken abgelegt wird und die Beutelöffnung über den Schweißbalken 30 zum Kammerrand hin übersteht.

Damit der Beutel während des Ein- und Ausfahrens der Schublade 12 in das Gehäuse 11 nicht verrutscht und ordnungsgemäß auf dem Schweißbalken 30 verbleibt, ist die in Figur 2 ersichtliche Gummilippe 26 vorgesehen. Die Gummilippe 26 sitzt an dem Schweißbalken 30 zugewandten Kammerrand und dient dazu, den Beutel über die Gummilippe 26 zu klemmen.

Beim Einfahren der Schublade 12 wird die Vakuumkammer 20 automatisch im Gehäuse 11 mit Hilfe des Deckelteils 22 luftdicht verschlossen und mit Hilfe der Pumpe 21 ein Vakuum innerhalb der Vakuumkammer 20 erzeugt. Sobald die Luft vollständig abgepumpt wurde, wird der Schweißbalken 30 in Richtung des Deckelteils 22 geführt und gegen eine am Deckelteil 22 vorgesehene Schweißmatte 31 gepresst. Durch Zuführen der benötigten Schweißenergie, beispielsweise durch im Schweißbalken 30 angesteuerten Heizdraht, kann der Beutel versiegelt und luftdicht verschlossen werden. Nach dem Absenken des Schweißbalkens 30 lässt sich die Schublade 11 aus dem Gehäuse herausfahren, wobei der Deckelteil wieder im Gehäuse verbleibt.

Im Folgenden soll der Schliessmechanismus zum automatischen luftdichten Verschliessen der Vakuumkammer beim Einfahren des Schubladenauszuges 12 in das Schubladengehäuse 11 anhand der beiden Schnittdarstellungen 3a, 3b näher erläutert werden. Figur 3a zeigt die Vakuumschublade mit ausgefahrenem Schubladenauszug 12, der Vakuumbehälter 20 liegt offen zugänglich. Der Vakuumbehälterdeckel 22 liegt an der Innenfläche der Abdeckung des Schubladengehäuses 11 an. Die Vakuumpumpe 21 verbleibt ebenfalls im hinteren Bereich des Schubladengehäuses 11.

Bodenseitig im Schubladengehäuse 11 sind die beiden Keile 14, 15 angeordnet, wobei die Dimensionierung des hinteren Keils 15 größer gewählt ist, wodurch dessen schiefe Ebene höher als der Keil 14 in den Schubladegehäuseraum hineinragt.

Der Boden 27 der Vakuumkammer 20 weist unterhalb des Schweißbalkens 30 einen Absatz 23 auf, um die beiden Vakuumierzylinder 40, 41 unterhalb des Absatzes 23 unterzubringen. Die Kolbenstangen der Vakuumierzylinder 40, 41 reichen durch den Boden 23 bis zum Schweißbalken 30 und stehen mit diesem in Wirkverbindung. Über die Kolbenbewegung der Vakuumierzylinder 40, 41 kann der Schweißbalken 30 vertikal in beiden Richtung verlagert werden, um diesen bei geschlossener Vakuumkammer 20 gegen die Schweißmatte 31 am Vakuumkammerdeckel 22 zu pressen.

Am Vakuumkammerboden 27 ist zudem eine Ausformung 25 vorgesehen, die bei eingefahrener Schublade auf der Höhe des ersten Keils 14 des Schubladengehäuses 11 liegt.

Die gesamte Vakuumkammer 20 ist schwimmend gelagert, wodurch diese senkrecht zur Schubladenein- bzw. Ausfahrrichtung in Richtung des Deckelteils 22 beweglich ist. Konkret liegt die Kammer 20 randseitig auf entsprechenden horizontalen Anschlagflächen 16 des Schubladenauszuges 11 lose auf. Die Anschlagfläche verläuft über den gesamten Umfang der Kammer 20, was jedoch nicht zwingend erforderlich ist. Alternativ könnte diese nur teilweise um den Kammerumfang verlaufen bzw. nur einzelne Gleitstücke eingesetzt werden.

Figur 3b zeigt die Vakuumschublade mit eingefahrenem Schubladenauszug 12. Der erste Keil 14 ist derart dimensioniert, so dass der Boden 27 der Vakuumkammer 20 beim Einfahren über die obere Kante des ersten Keils 14 berührungslos hinweggleitet. Wird die Vakuumschublade weiter eingeschoben, so stösst der Vakuumkammerboden 27 an der oberen Kante des Keils 15 an und wird durch diesen in Richtung des Vakuumkammerdeckels 22 gedrückt. Zeitgleich schlägt die Ausformung 25 des Vakuumkammerbodens 27 an der Oberkante des ersten Keils 14 an. Die Vakuumkammer 20 wird gleichmäßig von beiden Keilen 14, 15 vertikal in Richtung des Vakuumkammerdeckels 22 gedrückt, so dass die Silikondichtung 24 des Deckels 22 am äusseren Vakuumkammerrand anliegt und die Kammer 20 luftdicht verschliesst.

Im Anschluss wird, wie bereits voranstehend erläutert wurde, ein Vakuum in der Kammer 20 durch die Vakuumpumpe 21 geschaffen. Sobald ein ausreichendes Vakuum innerhalb der Vakuumkammer 20 vorherrscht, wird der Schweißbalken über die beiden Vakuumierzylinder 40, 41 gegen die Schweißmatte 31 des Deckelteils 22 gepresst. Durch einen im Schweißbalken 30 integrierten Heizdraht wird der Balken 30 auf die benötigte Schweißtemperatur gebracht und die Beutelöffnung im Bereich des Schweißbalkens 30 versiegelt. Nach Absenken des Schweißbalkens 30 in Richtung des Bodens 23 und belüften der Vakuumkammer lässt sich die Schublade 12 öffnen und der vakuumierte Beutel bequem entnehmen. Der Beutel wird sowohl beim Einschieben als auch beim Ausfahren der Schublade 12 mittels der Gummilippe 26 fixiert.

Eine leicht abweichende Ausgestaltung der erfindungsgemäßen Vakuumschublade ist den Figuren 4a, 4b zu entnehmen. Die Ausführung der Figuren 4a, 4b entspricht in weiten Teilen der Ausgestaltung der Figuren 3a, 3b, was durch die gemeinsamen Bezugszeichen verdeutlicht ist. Gegenüber der ersten Ausführungsform sind jedoch im Schweißbalken 30 zusätzliche Magnete 32 vorgesehen, die mittels magnetischer Wechselwirkung den eingelegten Behälter/Beutel während des Öffnens und Schließens der Schublade 12 in der notwendigen Vakuumierposition halten. In diesem Fall umfasst der Beutel im Bereich der Beutelöffnung ein magnetisierbares Material. Alternativ könnte der Beutel auch mit separaten Magneten am Schweißbalken 30 oder einem anderen Bauteil innerhalb der Vakuumkammer 20 fixiert werden. In diesem Fall muss der Beutel kein magnetisierbares Material enthalten.

Anstelle der beiden Vakuumierzylinder 40, 41 könnten alternativ Elektromagnete implementiert werden, durch deren Magnetkraft eine Bewegung des Schweißbalken 30 zum Verschweißen eines Beutels erreicht werden könnte. Die Verwendung entsprechender Elektromagnete ist aus der nicht vorveröffentlichten Patentschrift DE 10 2013 014 656 bekannt, auf die in diesem Zusammenhang vollumfänglich Bezug genommen wird.

## Patentansprüche

1. Vakuumschublade zum Vakuumieren von Lebensmitteln mit einer verschliessbaren Vakuumkammer (20), einer Vakuumpumpe und einem innerhalb der Vakuumkammer (20) angeordneten Schweißbalken (30) zum Verschweißen eines in die Kammer (20) eingelegten Behältnisses, wobei die Schublade (12) derart ausgeführt ist, so dass die Vakuumkammer (20) beim Ausziehen der Schublade (12) automatisch geöffnet und beim Einschieben der Schublade (12) automatisch über einen Vakuumkammerverschluss luftdicht verschlossen wird und wobei der Vakuumkammerverschluss ein im Schubladengehäuse angeordneter Deckelteil (22) ist oder durch eine Verschlussfläche des Schubladengehäuses gebildet ist,
**dadurch gekennzeichnet,**
**dass** die Vakuumkammer (20) schwimmend am Schubladenauszug gelagert ist, ein oder mehrere Hebemittel in Form eines Keils (14, 15) im Schubladengehäuse vorgesehen sind, auf die die Vakuumkammer (20) bodenseitig beim Einfahren der Schublade (12) aufschiebbar ist und die Vakuumkammer (20) beim Einfahren der Schublade (12) gegen den Vakuumkammerverschluss bewegen.

2. Vakuumschublade nach Anspruch 1, **dadurch gekennzeichnet, dass** ein oder mehrere Fixierungsmittel (26) vorgesehen sind, die das Behältnis beim Ein-und Ausfahren der Schublade in der notwendigen Position zum Vakuumieren halten.

3. Vakuumschublade nach Anspruch 2, **dadurch gekennzeichnet, dass** wenigstens ein Fixierungsmittel eine Dichtungslippe (26) ist, über die das Behältnis klemmbar ist.

4. Vakuumschublade nach einem der Ansprüche 2 oder 3, **dadurch gekennzeichnet, dass** wenigstens ein Fixierungsmittel ein Magnet ist, durch den das Behältnis in der Vakuumkammer, insbesondere am Schweißbalken (30), fixierbar ist.

5. Vakuumschublade nach einem der Ansprüche 2 bis 4, **dadurch gekennzeichnet, dass** wenigstens ein Fixierungsmittel ein Klemmbalken ist, durch den das Behältnis in der Vakuumkammer (20), insbesondere am Schweißbalken (30), fixierbar ist.

6. Vakuumschublade nach einem der vorhergehenden Ansprüche, **dadurch gekennzeichnet, dass** die Dichtungsebene des Vakuumkammerverschlusses schräg ausgerichtet ist, insbesondere geneigt zur Ein- bzw. Auffahrrichtung der Schublade.

7. Verwendung einer Vakuumschublade gemäß einem der Ansprüche 1 bis 6 für ein Möbel, insbesondere für ein Küchenmöbel.

8. Küchenmöbel mit einer Vakuumschublade gemäß einem der Ansprüche 1 bis 6.

## Claims

1. A vacuum drawer for vacuuming foods having a closable vacuum chamber (20), a vacuum pump and a sealing bar (30) arranged within the vacuum chamber (20) for welding a receptacle placed into the chamber (20), wherein the drawer (12) is configured such that the vacuum chamber (20) is opened automatically on the pulling out of the drawer (12) and is automatically closed in an air-tight manner via a vacuum chamber closure on the pushing in of the drawer (12); and wherein the vacuum chamber closure is a cover part (22) arranged in the drawer housing or is formed by a closure surface of the drawer housing,
**characterized in that**
the vacuum chamber (20) is supported in a floating manner at the drawer slide; **in that** one or more lifting means in the form of a wedge (14, 15) onto which the vacuum chamber (20) is pushable at the base side on the moving in of the drawer (12) are provided in the drawer housing and which move the vacuum chamber (20) toward the vacuum chamber closure on the moving in of the drawer (12).

2. A vacuum drawer in accordance with claim 1, **characterized in that** one or more fixing means (26) are provided that hold the receptacle in the required position for vacuuming on the moving in and out of the drawer.

3. A vacuum drawer in accordance with claim 2, **characterized in that** at least one fixing means is a sealing lip (26) via which the receptacle can be clamped.

4. A vacuum drawer in accordance with one of the claims 2 or 3, **characterized in that** at least one fixing means is a magnet by which the receptacle is fixable in the vacuum chamber, in particular to the sealing bar (30).

5. A vacuum drawer in accordance with one of the claims 2 to 4, **characterized in that** at least one fixing means is a clamping bar by which the receptacle is fixable in the vacuum chamber (20), in particular to the sealing bar (30).

6. A vacuum drawer in accordance with one of the preceding claims, **characterized in that** the sealing plane of the vacuum chamber closure is aligned in a slanting manner, in particular inclined toward the moving-in direction or moving-on direction of the drawer.

7. Use of a vacuum drawer in accordance with one of the claims 1 to 6 for a piece of furniture, in particular for a piece of kitchen furniture.

8. A piece of kitchen furniture having a vacuum drawer in accordance with one of the claims 1 to 6.

## Revendications

1. Tiroir à vide destiné à la mise sous vide de produits alimentaires, comprenant une chambre à vide (20) pouvant être fermée, une pompe à vide et une mâchoire de soudage (30) disposée à l'intérieur de la chambre à vide (20) pour souder un contenant placé dans la chambre (20), dans lequel le tiroir (12) est réalisé de telle manière que la chambre à vide (20) est automatiquement ouverte lors de l'ouverture du tiroir (12) et automatiquement fermée de manière étanche à l'air par le biais d'un organe de fermeture de chambre à vide lors de la fermeture du tiroir (12) et dans lequel l'organe de fermeture de chambre à vide est une partie couvercle (22) disposée dans le boîtier du tiroir ou est formé par une surface de fermeture du boîtier de tiroir,
**caractérisé en ce que**
la chambre à vide (20) est montée flottante sur la glissière de tiroir, un ou plusieurs moyens de levage sous la forme d'un coin (14, 15) sont prévus dans le boîtier de tiroir, sur lesquels la chambre à vide (20) côté fond peut être glissée lors de la fermeture du tiroir (12) et qui déplacent la chambre à vide (20) contre l'organe de fermeture de chambre à vide lors de la fermeture du tiroir (12).

2. Tiroir à vide selon la revendication 1, **caractérisé en ce qu'**un ou plusieurs moyens de fixation (26) sont prévus, qui maintiennent le contenant dans la position requise pour la mise sous vide lors de la fermeture et de l'ouverture du tiroir.

3. Tiroir à vide selon la revendication 2, **caractérisé en ce qu'**au moins un moyen de fixation est une lèvre d'étanchéité (26), par le biais de laquelle le contenant peut être coincé.

4. Tiroir à vide selon l'une des revendications 2 ou 3, **caractérisé en ce qu'**au moins un moyen de fixation est un aimant, par lequel le contenant peut être fixé dans la chambre à vide, en particulier sur la mâchoire de soudage (30).

5. Tiroir à vide selon l'une des revendications 2 à 4, **caractérisé en ce qu'**au moins un moyen de fixation est une mâchoire de serrage, par laquelle le contenant peut être fixé dans la chambre à vide (20), en particulier sur la mâchoire de soudage (30).

6. Tiroir à vide selon l'une des revendications précédentes, **caractérisé en ce que** le plan de joint d'étanchéité de l'organe de fermeture de chambre à vide est orienté obliquement, en particulier incliné vers le sens de fermeture ou d'ouverture du tiroir.

7. Utilisation d'un tiroir à vide selon l'une des revendications 1 à 6 pour un meuble, en particulier pour un meuble de cuisine.

8. Meuble de cuisine comprenant un tiroir à vide selon l'une des revendications 1 à 6.
